# EUROPÄISCHE PATENTSCHRIFT

(11) **EP 3 184 313 B1**
(45) Veröffentlichungstag und Bekanntmachung des Hinweises auf die Patenterteilung: **09.09.2020**
(21) Anmeldenummer: 15202440.2
(22) Anmeldetag: 23.12.2015
(51) Int. Cl.: B41J 3/28, B41J 3/54, B41J 3/407

(54) **VORRICHTUNG UND VERFAHREN ZUM BEDRUCKEN VON DRUCKGÜTERN**
METHOD AND DEVICE FOR PRINTING ON PRINTED GOODS
DISPOSITIF ET PROCEDE DESTINES A L'IMPRESSION DE PRODUITS IMPRIMES

(43) Veröffentlichungstag der Anmeldung: 28.06.2017
(73) Patentinhaber: Schiestl, Angelo, 6336 Langkampfen (AT)
(72) Erfinder: SCHIESTL, Angelo, 6233 Kramsach (AT)
(74) Vertreter: Wunderlich & Heim Patentanwälte Partnerschaftsgesellschaft mbB

(56) Entgegenhaltungen:
- US-A1- 2009 120 249
- US-A1- 2009 267 975

## Beschreibung

Die Erfindung betrifft eine Druckvorrichtung zum Bedrucken von Druckgütern gemäß dem Anspruch 1 sowie ein Verfahren zum Bedrucken von Druckgütern gemäß dem Anspruch 4.

In der Drucktechnik ist eine der druckdurchsatz-limitierenden Faktoren die Geschwindigkeit, mit welcher ein Druckbild auf dem zu bedruckenden Druckgut vorsehbar ist. Insbesondere bei der Nassdrucktechnik, also bei der Verwendung von viskoser Druckerfarbe werden verfahrbare Druckeinrichtungen verwendet, welche einem Druckgut in einem zu bedruckenden Bereich zustellbar sind. Die Geschwindigkeit, mit welcher eine solche Druckeinrichtung seine Position in einem Druckbereich zwischen Applikationspunkten verändern kann ist mechanischen Grenzen unterworfen. Auch kann ein zu geringer zeitlicher Abstand zwischen einem Positionswechsel einer Druckeinrichtung und der anschließenden Auftragung eines flüssigen Druckerfarbetröpfchens auf dem Druckgut dazu führen, dass beim Auftragen eines Druckerfarbetröpfchens auf das Druckgut Fliehkräfte auf das Druckerfarbetröpfchen wirken. Diese können die geometrische Form des Druckerfarbetröpfchens nachteilig beeinflussen. Somit kann ein zu geringer zeitlicher Abstand zwischen einer Neupositionierung der Druckeinheit und eines durch die Druckeinheit aufzutragenden Druckerfarbetröpfchens zu einer Unschärfe des Druckbildes führen. Aus Gründen der Effizienz einer verwendeten Druckeinrichtung sowie aus Wirtschaftlichkeitserwägungen heraus besteht das andauernde Bedürfnis an einer Vorrichtung oder einem Verfahren, welche es erlauben, die benannten und weitere Grenzen der Drucktechnik zu überwinden und eine effiziente Möglichkeit des Bedruckens bereit zu stellen.

Eine gattungsgemäße Druckvorrichtung ist beispielsweise aus der CN 201941271 U bekannt. Diese betrifft einen Drucker, welcher mehrere nebeneinander angeordnete Textilien mittels eines digitalen Inkjet-Druckkopfs bedruckt. Die Druckvorrichtung umfasst zwei separate Halter für zu bedruckende Textile. Durch Verfahren des Drucckopfs entlang einer Führungsschiene, kann dieser die Textilien bedrucken.

Die US 2009/0267975 A1 lehrt ein Verfahren und eine Vorrichtung zum Bedrucken von Displaypaneelen. Hierzu ist eine Druckvorrichtung vorgesehen, welche in Form eines Querbalkens über einem Druckbett angeordnet ist und Druckköpfe aufweist, welche über der zu bedruckenden Oberfläche angeordnet sind. Die Druckköpfe sind ausgebildet unabhängig voneinander entlang der Druckeinrichtung verfahren zu werden.

Aus der US 2009/0120249 A1 geht eine gattungsgemäße Vorrichtung hervor, welche zum Bearbeiten von Holzpaneelen ausgebildet ist. Die Holzpaneele werden mittels der Vorrichtung sowohl zugeschnitten als auch bedruckt. Hierfür ist an mindestens einer Portalführung ein erster Druckkopf und ein zweiter Druckkopf an gegenüberliegenden Seiten der Portalführung angeordnet, welche unabhängig voneinander entlang der Portalführung verfahrbar angeordnet sind. Die Portalführung ist gegenüber einem vorgesehenen Förderband in einer X-Richtung verfahrbar vorgesehen.

Der Erfindung liegt die Aufgabe zugrunde, eine Druckvorrichtung anzugeben, welche ein effizientes Bedrucken eines Druckgutes ermöglicht. Weiterhin liegt der Erfindung die Aufgabe zugrunde, ein Verfahren zum Bedrucken von Druckgütern anzugeben.

Die Aufgabe wird nach der Erfindung durch eine Druckvorrichtung zum Bedrucken von Druckgütern mit den Merkmalen des Anspruchs 1 sowie durch ein Verfahren zum Bedrucken von Druckgütern nach Anspruch 4 gelöst. Bevorzugte Ausführungsformen sind in den jeweils abhängigen Ansprüchen angegeben.

Bei der erfindungsgemäßen Druckvorrichtung zum Bedrucken von Druckgütern ist vorgesehen, dass die Druckeinrichtung mindestens eine erste Druckkopfeinheit und eine zweite Druckkopfeinheit aufweist, welche voneinander unabhängig an der Führungseinrichtung über die Breite des Maschinengrundkörpers relativ zu einander verfahrbar sind, und dass jede Druckkopfeinheit mindestens einen Druckkopf aufweist, welcher ausgebildet ist, das Druckgut mit mindestens einer Druckerfarbe zu bedrucken.

Weiterhin ist das erfindungsgemäße Verfahren zum Bedrucken von Druckgütern dadurch gekennzeichnet, dass eine erste Druckkopfeinheit und mindestens eine zweite Druckkopfeinheit der Druckeinrichtung, voneinander unabhängig über die Breite des Haltegrundkörpers relativ zueinander entlang einer Führungseinrichtung verfahren werden und dass mindestens eine Druckgut mit einem Druckbild bedrucken.

Ein Grundgedanke der Erfindung besteht darin, eine Druckvorrichtung mit einer mehrteiligen Druckeinrichtung bereit zu stellen, wobei die einzelnen Teile der Druckeinrichtung mindestens einem Druckbereich auf dem Druckgut oder den Druckgütern individuell beziehungsweise unabhängig voneinander zustellbar sind.

Weiterhin besteht ein Grundgedanke der Erfindung darin, ein Verfahren zum Bedrucken eines Druckgutes anzugeben, bei welchem mehrere Teile einer Druckeinrichtung individuell beziehungsweise unabhängig voneinander dem zu bedruckenden Druckgut oder Druckgütern zugestellt werden.

Individuell zustellbar kann in diesem Zusammenhang insbesondere bedeuten, dass Teile der Druckeinrichtung einzeln ansteuerbar sind, um eine Position beispielsweise gegenüber dem Maschinengrundkörper der Druckvorrichtung, insbesondere an der Führungseinrichtung, einzunehmen. "Unabhängig voneinander" kann in diesem Zusammenhang insbesondere bedeuten, dass die Position beziehungsweise Bewegung eines Teils der Druckeinrichtung keine einschränkende Wirkung auf eine Wahl der Position eines weiteren Teils der Druckeinrichtung beziehungsweise auf dessen Bewegungsabläufe und -spielräume, insbesondere entlang der Führungseinrichtung, hat.

Das Druckgut kann jedes beliebige zu bedruckende Objekt sein. Bevorzugterweise weist das Druckgut mindestens in einem Druckbereich eine ebene, insbesondere zum Maschinengrundkörper parallel ausgerichtete Oberfläche auf. Besonders bevorzugt handelt es sich bei dem Druckgut um textile Materialien.

Nach der Erfindung ist es vorgesehen, dass der Maschinengrundkörper mindestens eine Translationseinrichtung aufweist, auf welcher das aufgenommene Druckgut angeordnet ist und welche ausgebildet ist, die Position des mindestens einen Druckguts gegenüber dem Maschinengrundkörper zu verändern. Der Maschinengrundkörper kann grundsätzlich jede Form aufweisen, die das Aufnehmen und Halten der einzelnen Einrichtungen der Druckvorrichtung ermöglicht. Besonders zweckmäßig ist eine rechteckige Form des Maschinengrundkörpers. Die Translationseinrichtung kann ausgebildet sein, grundsätzlich mindestens ein Druckgut aufzunehmen, wobei die Position der Translationseinrichtung auf dem Maschinenstrukturkörper und folglich die Position des mindestens einen Druckguts auf der Druckvorrichtung, insbesondere dem Maschinengrundkörper, veränderbar sein kann.

Somit kann grundsätzlich eine Zustellung der mindestens einen Druckkopfeinheit zu einem Druckbereich auf dem Druckgut durch Verfahren und/oder durch Positionieren der Druckkopfeinheit in einem Bereich oberhalb des Maschinengrundkörpers, oder durch Verfahren und/oder Positionieren des mindestens einen Druckguts auf dem Maschinengrundkörper auf der Translationseinrichtung ermöglicht sein. Ebenso ist eine Kombination von beidem denkbar, wobei Druckgut durch die Translationseinrichtung und die mindestens eine Druckkopfeinheit, insbesondere an der Führungseinrichtung, verfahrbar ist, um mittels beispielsweise anteiliger Relativverschiebung beider die mindestens eine Druckkopfeinheit einem zu bedruckenden Bereich auf dem Druckgut zuzustellen.

Demnach kann die Relativverschiebung von Druckgut und Druckkopfeinheit beziehungsweise Druckkopfeinheiten sowohl durch ausschließliches als auch anteiliges Verfahren von mindestens einem der Translationseinrichtung und/oder der Drucckopfeinheit(en), also einer oder mehrere Druckkopfeinheiten, bereitgestellt werden. Insbesondere wenn die Relativverschiebung von Translationseinrichtung beziehungsweise von Druckgut und Druckeinrichtung zueinander durch mehr als eine der beiden Einrichtungen erfolgt, kann die Distanz zwischen zwei zu bedruckenden Bereichen auf dem mindestens einen Druckgut mit einer gesteigerten Geschwindigkeit überwunden werden. Diese kann höher sein als die Bewegungsgeschwindigkeit einer einzelnen der Einrichtungen, ohne hierzu die Bewegungsgeschwindigkeit der einzelnen Einrichtungen verändern zu müssen. Druckgut beziehungsweise Druckkopfeinheit(en) sind sich somit gegenläufig und/oder wechselseitig zustellbar.

Eine Ausbildung der Erfindung besteht darin, dass die Translationseinrichtung mindestens zwei Schlitten aufweist, auf welchen jeweils mindestens ein Druckgut in etwa parallel zu der Längsseite des Maschinengrundkörpers verfahrbar gelagert ist. Der Schlitten kann einem beliebigen, jedoch zumindest den für den Druckvorgang relevanten Bereich(en) auf dem Maschinengrundkörper zugestellt werden. Für den Druckvorgang relevante Bereiche auf dem Maschinengrundkörper sind zumindest solche, welchen Druckkopfeinheit(en) zustellbar sind, um zu mindestens einen zu bedruckenden Bereich auf dem Druckgut auf der Translationseinheit zu bedrucken. Grundsätzlich kann das Druckgut auf dem Schlitten so befestigt sein, dass ein Verschieben oder Verrutschen auf dem Schlitten verhindert ist, was dazu beitragen kann, eine punktgenaue Positionierung der Druckeinrichtung beziehungsweise der Druckköpfe der Druckkopfeinheiten gegenüber dem zu bedruckenden Druckgut zu ermöglichen.

Die Translationseinrichtung kann sowohl für ein batchweises Bedrucken als auch in einem Endlosdruckverfahren eingesetzt werden. Der batchweise Betrieb kann sich insbesondere dadurch auszeichnen, dass ein diskontinuierlicher Betrieb der Druckvorrichtung durchgeführt wird, bei welchem die Translationseinrichtung in eine Ausgangsposition verfahren werden kann um ein bedrucktes Druckgut gegen ein zu bedruckendes Druckgut auszutauschen. Hierbei kann insbesondere ein Bedrucken zwischen dem Entfernen des bedruckten Druckguts von der Translationseinheit und dem Befestigen des zu bedruckenden Druckguts auf der Translationseinrichtung unterbrochen sein. Ein kontinuierlicher Betrieb der Druckvorrichtung kann insbesondere dadurch gekennzeichnet sein, dass der Druckvorrichtung mit beispielsweiser konstanter aber auch mit variabler Geschwindigkeit zu bedruckendes Druckgut in einem ersten Bereich zugestellt wird, wobei bedrucktes Druckgut in mindestens einem zweiten Bereich der Druckvorrichtung kontinuierlich abgeführt werden kann, ohne einen Druckprozess beziehungsweise den Fluss von Druckgütern vor, in oder hinter der Druckvorrichtung zu unterbrechen oder zu behindern. Hierbei kann es sich insbesondere um eine Druckvorrichtung handeln, welche einem Fließprozess beispielsweise bei der Fertigung eines zu bedruckenden Druckguts mit beispielsweise einer Konfektionierungsvorrichtung zum Konfektionieren von Kleidung vorgesehen ist.

Eine Ausführung der Erfindung besteht darin, dass die Führungseinrichtung in etwa parallel zu der Breitseite des Maschinengrundkörpers angeordnet ist. An der Führungseinrichtung kann die Druckeinrichtung Druck relevanten Bereichen auf dem Maschinengrundkörper zustellbar sein. Insbesondere nach dem Inkjet-Verfahren kann ein Druckbild in einem Druckbereich in zueinander parallelen Druckzeilen unterteilt sein, welche gemeinsam das Druckbild abbilden. Die Ausrichtung der Führungseinrichtung am Maschinengrundkörper kann insbesondere nach den Druckzeilen des nach beispielsweise dem Inkjet-Verfahren zu druckenden Druckbildes auf dem Druckgut erfolgen, insbesondere parallel zu den Druckzeilen sein. Somit kann durch eine Bewegung von Druckkopfeinheiten entlang der Führungseinrichtung jeweils bedarfsgerecht eine Druckzeile des auf dem Druckgut zu druckenden Druckbildes abgedruckt werden.

Es ist erfindungsgemäß, dass die Führungseinrichtung als eine Portalführung mit einem Querbalken ausgebildet ist, welcher sich in einer breiten Richtung erstreckt und dass die erste Druckkopfeinheit an einer Vorderseite des Querbalkens und die zweite Druckkopfeinheit an einer Rückseite des Querbalkens verfahrbar gelagert ist. Die Führungseinrichtung, insbesondere die Portalführung kann gegenüber dem Maschinengrundkörper, beispielsweise entlang der Längsseite, verfahrbar gelagert sein. Hierdurch kann ein Zustellen von mindestens einer der Druckkopfeinheiten in beliebiger Breitenrichtung entlang der Breitseite des Maschinengrundkörpers durch Verfahren der Druckkopfeinheit entlang der Führungseinrichtung, insbesondere der Portalführung ermöglicht sein. In einer Längsrichtung entlang der Längsseite des Maschinengrundkörpers kann ein Zustellen der Druckkopfeinheiten zu einem zu bedruckenden Bereich auf dem Druckgut durch Verfahren der Führungseinrichtung, insbesondere der Portalführung, ermöglich sein. Die Vorderseite, etwa die vordere Längsseite der Führungseinrichtung insbesondere dem Querbalken der Portalführung kann der Seite zugewandt sein, von welcher aus das zu bedruckende Druckgut initial der Druckvorrichtung zugeführt wird. Die Rückseite der Führungseinrichtung insbesondere die Rückseite des Querbalkens der Portalführung kann eine der Vorderseite entlang der Breitenseite gegenüberliegende Seite an der Führungseinrichtung sein, welche insbesondere der Seite der Druckvorrichtung gegenüber liegt, von welcher initial Druckgut zugeführt werden kann.

Nach der Erfindung ist es zweckmäßig, dass die Druckkopfeinheiten der Druckeinrichtung jeweils ausgebildet sind, mehrere nebeneinander bereitgestellte Druckgüter parallel zu bedrucken. Grundsätzlich kann die Translationseinrichtung auch mehrteilig und/oder zur Aufnahme mehrerer Druckgüter ausgebildet sein. Es kann ermöglicht sein, mehrere Druckgüter in einer Breiten- und/oder Längsrichtung auf dem Maschinengrundkörper nebeneinander vorzusehen beziehungsweise auszurichten. Hierdurch kann die Führungseinrichtung oberhalb mehrerer Druckgüter gleichzeitig positioniert werden. Durch ein Verfahren der Druckkopfeinheiten entlang der Führungseinrichtung kann es so ermöglicht sein, mehrere, im Bereich der Führungseinrichtung befindliche Druckgüter ohne ein Verfahren der Führungseinrichtung an dem Maschinengrundkörper zum Zweck des Drucks von mindestens einer Druckzeile oder mindestens eines Teildrucks zu erreichen. Somit kann eine oder unterschiedliche in einer Druck-Linie angeordneten Druckzeilen oder Teildrucke von mehreren zu bedruckenden Druckgütern mit bereits einer (Zeilen-) bewegung einer Druckkopfeinheit entlang der Führungseinrichtung ermöglicht werden, ohne dabei die Führungseinrichtung zwingend zu verfahren. Hierbei kann ein einheitliches Druckbild in Druckbereichen auf den mehreren Druckgütern vorgesehen werden. Ebenfalls können Druckgüter mit individuellen Druckbildern Zeile für Zeile der Druckbilder gemeinsam oder auf einer Auswahl von Druckgütern in oben beschriebener Weise vorgesehen werden.

Grundsätzlich kann eine Druckzeile eines einzelnen oder mehrere nebeneinander liegender Druckbilder, welcher auf demselben oder unterschiedlichen Druckgütern vorgesehen werden, insbesondere bei einem Druck nach dem Inkjet-Druckverfahren, aus einer definierten Anzahl von Bildpunkten bestehen. Das Druckbild kann ebenfalls aus einer definierten Anzahl einzelner Druckzeilen bestehen, welche wiederum aus Bildpunkten bestehen können. Die erste Druckkopfeinheit und die mindeste zweite Druckkopfeinheit können beim Bedrucken des einen oder der mehreren Druckgüter insofern zusammenwirken, als dass sie jede für sich genommen eine individuelle Zeile des Druckbildes entlang der Führungseinrichtung auf dem mindestens einen Druckgut abdruckt, wodurch die Anzahl an zu druckenden Druckbildzeilen pro Druckbild beziehungsweise pro Druckkopfeinheit reduziert werden kann. Dies kann zu einer Beschleunigung des Druckvorgangs bis zur Beendigung des Druckbildes beziehungsweise eines Druckauftrags mit mehreren Druckbildern auf einem oder mehreren Druckgütern führen. Die Druckkopfeinheiten können auch insofern beim Bedrucken von einem oder mehreren Druckbildern auf einem oder mehreren Druckgütern zusammenwirken, als dass Druckeinheiten eine definierte Anzahl der pro Zeile zu druckenden Bildpunkte drucken, welche geringer ist als die Gesamtzahl der pro Druckzeile zu druckenden Druckpunkte, wobei die mindestens zweite Druckkopfeinheit die übrigen, nicht von der ersten Druckkopfeinheit gedruckten Druckpunkte jeder Zeile druckt.

Ein Aspekt der erfindungsgemäßen Vorrichtung besteht darin, dass die Druckkopfeinheiten der Druckkopfeinrichtung ausgebildet sind, das mindestens eine Druckgut sowohl gemeinsam als auch unabhängig voneinander mit einem Druckbild zu bedrucken. Die mehreren Druckkopfeinheiten, welche frei entlang der Führungseinrichtung verfahrbar sein können, können individuell beziehungsweise unabhängig einzelnen nebeneinander angeordneten Druckgütern zugestellt werden, um diese jeweils für sich genommen zumindest mit einer Druckzeile oder einem Teildruck zu bedrucken. Hierbei kann insbesondere die Anzahl von Druckkopfeinheiten im Betrieb sein, welche der Anzahl der parallel zu bedruckenden Druckgüter entspricht. Weitere an der Druckvorrichtung vorgesehene Druckeinheiten können die Druckgüter unterstützend mitbedrucken. Entspricht also die Anzahl der parallel zu bedruckenden Druckgüter der Anzahl der vorgesehenen Druckkopfeinheiten, können diese jeweils vorgesehen werden für sich genommen jeweils ein Druckgut zu bedrucken. Ebenfalls können die Druckeinrichtungen ganz oder teilweise zusammen wirken, mindestens ein Druckgut gemeinsam mit einem oder mehreren Druckbildern zu bedrucken.

Nach einer Weiterbildung des erfindungsgemäßen Verfahrens ist es bevorzugt, dass die erste Druckkopfeinheit entlang einer ersten Längsseite der Führungseinrichtung und die mindestens zweite Druckeinheit entlang einer zweiten Längsseite der Führungseinrichtung verfahren wird. Durch die Anordnung von Druckkopfeinheiten an unterschiedlichen Seiten der Führungseinrichtung insbesondere dem Querbalken der Portalführung kann ein Verfahren der Druckkopfeinheiten entlang der Führungseinrichtung ungehindert und unabhängig voneinander ermöglicht sein. Insbesondere kann jede der an der Führungseinrichtung vorgesehenen Druckkopfeinheiten druckrelevanten Punkten entlang der Führungseinrichtung insbesondere entlang des Querbalkens der Portalführung oberhalb des Maschinengrundkörpers zugestellt werden, ohne dabei Rücksicht auf die Position einer weiteren Druckkopfeinheit nehmen zu müssen oder durch die Position der weiteren Druckkopfeinheit behindert zu sein.

Besonders bevorzugt ist es nach einer Weiterbildung des erfindungsgemäßen Verfahrens, dass die Druckkopfeinheiten das Druckgut bedarfsgerecht gemeinsam oder unabhängig voneinander mit dem Druckbild bedrucken.

Die Erfindung wird nachfolgend anhand der beigefügten, schematischen Zeichnung weiter erläutert. In der Zeichnung zeigt

Figur 1: eine schematische Darstellung einer bevorzugten Ausführungsform der erfindungsgemäßen Druckvorrichtung.

In Figur 1 ist eine Druckvorrichtung 10 in perspektivischer Darstellung abgebildet. Die Druckvorrichtung 10 weist einen Maschinengrundkörper 20 mit einer Längsseite 21 und einer Breitseite 22 auf. Die Längs- und Breitseite 21/22 können insbesondere in etwa rechtwinklig zueinander vorgesehen sein. Auf dem Maschinengrundkörper 20 ist eine Translationsvorrichtung 30 angeordnet, welche mehrere Schlitten 31 aufweist. Die Schlitten 31 können mittels eines Fördermittels 32 entlang der Längsseite 21 in Längsrichtung auf dem Maschinengrundkörper 20 verfahrbar gelagert sein. Hierbei kann es sich insbesondere im Falle der Schlitten um eine Schlittenführung, insbesondere mit einer Führungs-Kette oder einen Rippenriemen zum Verfahren beziehungsweise Bewegen der Translationseinrichtung 30 handeln. Oberhalb des Maschinengrundkörpers 20 ist eine Führungseinrichtung 40 angeordnet, welche als Portalführung ausgestaltet ist. Die Führungseinrichtung insbesondere die Portalführung weist einen Querbalken 43 auf, an welchem an einer Vorderseite eine erste Druckkopfeinrichtung 41 und an einer Rückseite des Querbalkens 43 eine zweite Druckkopfeinrichtung 42 angeordnet ist.

Bedarfsgerecht kann die Anzahl an Druckkopfeinheiten an der Führungseinrichtung 40 angepasst werden, wobei auch mehr als zwei Druckkopfeinheiten vorsehbar sind. Gemeinsam können die Druckkopfeinheiten die Druckeinrichtung bilden. Insbesondere die erste Druckkopfeinheit 41 und die zweite Druckkopfeinheit 42 können entlang ihrer jeweiligen Seiten des Querbalkens 43 parallel zur Breitseite 22 des Maschinengrundkörpers 20 verfahrbar gelagert sein. Somit können die Druckkopfeinheiten individuell und unabhängig druckrelevanten Bereichen auf dem Maschinengrundkörper in Breitenrichtung an der Führungseinrichtung 40 zugestellt werden. Druckrelevant können insbesondere solche Bereiche auf der Oberfläche des Maschinengrundkörpers sein, auf welchen ein Druckerfarbentröpfchen oder ein Teildruck auf ein unter der Druckeinrichtung befindliches Druckgut 1 gedruckt werden soll.

Ist beispielsweise ein einzelnes Druckgut 1 auf der Translationseinrichtung 30 der Druckvorrichtung 10 vorgesehen, können die einzelnen Druckkopfeinheiten, insbesondere die erste Druckkopfeinheit 41 und die zweite Druckkopfeinheit 42, beispielsweise zeilenweise oder durch das individuelle Drucken einzelner Druckbildpunkte das Druckbild auf dem Druckgut 1 gemeinsam erstellen. Auch ist es möglich, jede Druckkopfeinheit einen separaten Druckbereich oder Druckbild zuzuordnen, welches diese dann mit einem Druckbild bedruckt.

Ist mehr als ein Druckgut auf der Translationseinheit 30 vorgesehen, können die Druckkopfeinheiten die Druckgüter sowohl einzeln bedrucken, also eine erste Drucckopfeinheit eines ersten Druckguts und die weiteren Druckkopfeinheiten jeweils eines weiteren Druckguts. Die Druckkopfeinheiten können die Druckgüter auch gemeinsam bedrucken, wobei die zu bedruckenden Druckgüter nebeneinander parallel zur Breitseite 22 und insbesondere parallel zu der Führungseinrichtung 40 angeordnet werden können und die Druckköpfe oberhalb der Druckgüter zum Bedrucken der selbigen an der Führungseinrichtung 40 verfahren werden können. So können Druckbilder auf den einzelnen Druckgütern beispielsweise gemeinsam durch die vorhandenen Druckkopfeinheiten der Druckeinrichtung gebildet werden, wobei mit einer (Zeilen-)bewegung einer Druckkopfeinheit entlang der Führungseinrichtung eine Druckzeile auf dem einen oder den mehreren Druckgütern aufgetragen werden kann.

Zum Beschleunigen des Zustellens der Druckkopfeinheit(en) zwischen verschiedenen Druckbereichen und/oder Druckteilbereichen auf dem Maschinengrundkörper 20 kann die Führungseinrichtung 30, insbesondere die Portalführung am Maschinengrundkörper 20 verfahrbar, beispielsweise entlang der Längsseite 21 des Maschinengrundkörpers 20 gelagert sein. Somit kann beispielsweise ein Druckgut 1 von einer ersten Position an einem vorderen Ende des Maschinengrundkörpers, wie in Figur 1 abgebildet zu einer zweiten Position, beispielsweise am gegenüberliegenden Ende des Maschinengrundkörpers 20 verfahren werden und während des Verfahrens, jedoch auch während das Druckgut an einem beliebigen Punkt auf der Maschinengrundkörperoberfläche ruht, durch die Führungseinrichtung erreicht und durch die Druckeinrichtung mit Druckerfarbe bedruckt werden. Die Position der Druckeinrichtung beziehungsweise der Druckkopfeinrichtung(en) kann also in Längsrichtung des Maschinengrundkörpers gegenüber dem Maschinengrundkörper, der Translationseinrichtung beziehungsweise dem mindestens einen Druckgut durch ein Verfahren der Führungseinrichtung veränderbar sein.

## Patentansprüche

1. Druckvorrichtung (10) zum Bedrucken von Druckgütern (1) mit einem Maschinengrundkörper (20), welcher eine Breitseite (22) und einer Längsseite (21) aufweist und ausgebildet ist, mindestens ein Druckgut aufzunehmen, einer Führungseinrichtung (40), welche oberhalb des Maschinengrundkörpers angeordnet ist und sich über dem Druckgut über die Breite des Maschinengrundkörpers erstreckt,
einer Druckeinrichtung, welche zum Bedrucken des Druckgutes ausgebildet ist und an der Führungseinrichtung über die Breite des Maschinengrundkörpers verfahrbar angeordnet ist, und
mindestens einer an dem Maschinengrundkörper vorgesehenen Translationseinrichtung (30), auf welcher das aufgenommene Druckgut angeordnet ist und welche ausgebildet ist, die Position des mindestens einen Druckguts gegenüber dem Maschinengrundkörper zu verändern,
- wobei die Druckeinrichtung mindestens eine erste Druckkopfeinheit (41) und eine zweite Druckkopfeinheit (42) aufweist, welche voneinander unabhängig an der Führungseinrichtung über die Breite des Maschinengrundkörpers relativ zueinander verfahrbar sind,
- jede Druckkopfeinheit mindestens einen Druckkopf aufweist, welcher ausgebildet ist, das Druckgut mit mindestens einer Druckerfarbe zu bedrucken.
- die Führungseinrichtung als eine Portalführung mit einem Querbalken (43) ausgebildet ist, welcher sich in einer Breitenrichtung erstreckt, und
- die erste Druckkopfeinheit an einer Vorderseite des Querbalkens und die zweite Druckkopfeinheit an einer Rückseite des Querbalkens verfahrbar gelagert ist,
**dadurch gekennzeichnet,**
- **dass** die Translationseinrichtung mindestens zwei Schlitten (31) aufweist, auf welchen jeweils mindestens ein Druckgut in etwa parallel zu der Längsseite des Maschinengrundkörpers verfahrbar gelagert ist, - dass die Anzahl von Druckkopfeinheiten im Betrieb der Anzahl der parallel zu bedruckenden Druckgüter entspricht, und
- **dass** die Druckkopfeinheiten der Druckeinrichtung ausgebildet sind, mehrere nebeneinander bereitgestellte Druckgüter sowohl gemeinsam als auch unabhängig voneinander mit einem Druckbild zu bedrucken.

2. Vorrichtung zum Bedrucken von textilen Oberflächen nach Anspruch 1,
**dadurch gekennzeichnet,**
- **dass** die Führungseinrichtung in etwa parallel zu der Breitseite des Maschinengrundkörpers angeordnet ist.

3. Vorrichtung zum Bedrucken von textilen Oberflächen nach einem der Ansprüche 1 oder 2,
**dadurch gekennzeichnet,**
- **dass** die Portalführung gegenüber dem Maschinengrundkörper verfahrbar gelagert ist.

4. Druckverfahren zum Bedrucken von Druckgütern (1) mit einer Druckvorrichtung (10) nach einem der Ansprüche 1 bis 3, bei welchem auf einem Maschinengrundkörper (20) mindestens zwei Druckgüter aufgenommen werden und eine Druckeinrichtung den Druckgütern zugestellt wird, wobei
- die erste Druckkopfeinheit (41) und mindestens eine zweite Druckkopfeinheit (42) der Druckeinrichtung voneinander unabhängig über die Breite des Maschinengrundkörpers relativ zueinander entlang der Führungseinrichtung verfahren werden und die Druckgüter mit einem Druckbild bedrucken,
- die erste Druckkopfeinheit entlang einer ersten Längsseite der Führungseinrichtung und die mindestens zweite Druckeinrichtung entlang einer zweiten Längsseite der Führungseinrichtung verfahren wird und
- dass die Druckkopfeinheiten mehrere nebeneinander bereitgestellte Druckgüter bedarfsgerecht gemeinsam oder unabhängig voneinander mit dem Druckbild bedrucken.

## Claims

1. Printing device (10) for printing on print workpieces (1) having
a machine base body (20), which features a lateral side (22) and a longitudinal side (21) and is designed to accommodate at least one print workpiece,
a guiding means (40), which is arranged above the machine base body and extends across the print workpiece across the width of the machine base body,
a printing means, which is designed for printing on the print workpiece and is movably supported on the guiding means across the width of the machine base body, and
on the machine base body is provided at least one translating means (30), upon which the print workpiece being accommodated is arranged and which is designed to change the position of the at least one print workpiece with respect to the machine base body,
- wherein the printing means features at least one first printhead unit (41) and one second printhead unit (42), which are able to move on the guiding means across the width of the machine base body from each other independently in relation to one another,
- each printhead unit features at least one printhead, which is designed to print at least one color of print ink on the print workpiece,
- the guiding means is designed as a portal guide having a crossbar which extends in a lateral direction, and
- the first printhead unit is movably supported on a front side of the crossbar and the second printhead unit is movably supported on a rear side of the crossbar.
**characterized in that**
- the translating means has at least two carriages (31) on which in each case at least one print workpiece is stored so that it can be moved in approximately parallel to the longitudinal side of the machine base body,
- that the number of printhead units in operation correspond to the number of the print workpieces to print in parallel, and
- that the printhead units of the printing means are designed to print an image on the adjacent print workpieces being provided both collectively and independently of one another.

2. Device for printing on textile surfaces according to claim 1,
**characterized in that**
- the guiding means is arranged to be approximately parallel to the lateral side of the machine base body.

3. Device for printing on textile surfaces according to anyone of claims 1 or 2, **characterized in that**
- the portal guide is movably supported with respect to the machine base body (20).

4. Printing method for printing on print workpieces (1) having a printing device (10) according to anyone of claims 1 to 3,
in which on a machine base body (20) at least two print workpieces are accommodated and a printing device is delivered to the print workpieces,
wherein
- the first printhead unit (41) and at least one second printhead unit (42) of the printing device are moved across the width of the machine base body from each other independently in relation to one another along the guiding means and the print workpieces are printed with a print image,
- the first printhead unit is moved along one first longitudinal side of the guiding means and the at least second printing device is moved along one second longitudinal side of the guiding means, and
- that the printhead units print the printed image on a plurality of adjacent print workpieces being provided collectively or independently of one another according to need.

## Revendications

1. Dispositif d'impression (10) pour imprimer des produits d'impression (1) comportant un corps de base de machine (20), lequel présente un côté large (22) et un côté long (21) et qui est réalisé pour recevoir au moins un produit d'impression, un système de guidage (40), lequel est disposé au-dessus du corps de base de machine et s'étend par-dessus le produit d'impression sur la largeur du corps de base de machine,
un système d'impression, lequel est réalisé pour imprimer le produit d'impression et est disposé de manière à pouvoir être déplacé au niveau du système de guidage sur la largeur du corps de base de machine, et
au moins un système de translation (30) prévu au niveau du corps de base de machine, sur lequel le produit d'impression reçu est disposé et lequel est réalisé pour modifier la position de l'au moins un produit d'impression par rapport au corps de base de machine,
- dans lequel le système d'impression présente au moins une première unité de tête d'impression (41) et une deuxième unité de tête d'impression (42), lesquelles peuvent être déplacées l'une par rapport à l'autre, indépendamment l'une de l'autre au niveau du système de guidage sur la largeur du corps de base de machine,
- chaque unité de tête d'impression présente au moins une tête d'impression, laquelle est réalisée pour imprimer le produit d'impression avec au moins une couleur d'impression,
- le système de guidage est réalisé sous la forme d'un guidage de portique avec une poutre transversale (43), laquelle s'étend dans un sens de largeur, et
- la première unité de tête d'impression est montée de manière à pouvoir être déplacée au niveau d'un côté avant de la poutre transversale et la deuxième unité de tête d'impression est montée de manière à pouvoir être déplacée au niveau d'un côté arrière de la poutre transversale,
**caractérisé en ce que**
- le système de translation présente au moins deux chariots (31), sur lesquels respectivement au moins un produit d'impression est monté de manière à pouvoir être déplacé à peu près de manière parallèle par rapport au côté long du corps de base de machine,
- **en ce que** le nombre d'unités de tête d'impression correspond lors du fonctionnement au nombre des produits d'impression à imprimer de manière parallèle, et
- **en ce que** les unités de tête d'impression du système d'impression sont réalisées pour imprimer plusieurs produits d'impression fournis côte à côte selon un motif d'impression, aussi bien conjointement qu'indépendamment les uns des autres,.

2. Dispositif pour imprimer des surfaces textiles selon la revendication 1,
**caractérisé en ce que**
- le système de guidage est disposé à peu près de manière parallèle par rapport au côté large du corps de base de machine.

3. Dispositif pour imprimer des surfaces textiles selon l'une des revendications 1 ou 2,
**caractérisé en ce que**
- le guidage de portique est monté de manière à pouvoir être déplacé par rapport au corps de base de machine.

4. Procédé d'impression pour imprimer des produits d'impression (1) avec un dispositif d'impression (10) selon l'une des revendications 1 à 3, où au moins deux produits d'impression sont logés sur un corps de base de machine (20) et un système d'impression est rapproché des produits d'impression,
dans lequel
- la première unité de tête d'impression (41) et au moins une deuxième unité de tête d'impression (42) du système d'impression sont déplacées indépendamment l'une de l'autre sur la largeur du corps de base de machine l'une par rapport à l'autre le long du système de guidage et impriment selon un motif d'impression les produits d'impression,
- la première unité de tête d'impression est déplacée le long d'un premier côté long du système de guidage et l'au moins un deuxième système d'impression est déplacé le long d'un deuxième côté long du système de guidage, et
- les unités de tête d'impression impriment selon les besoins conjointement ou indépendamment les uns des autres plusieurs produits d'impression fournis côte à côte selon le motif d'impression.
